# FASCICULE DE BREVET EUROPEEN

(11) **EP 1 293 439 B1**
(45) Date de publication et mention de la délivrance du brevet: **16.11.2005**
(21) Numéro de dépôt: 02292166.2
(22) Date de dépôt: 03.09.2002
(51) Int. Cl.: B65D 47/26, B65D 47/30, B65D 21/02

(54) **Dispositif de conditionnement et de distribution d'un produit liquid**
Aufbewahrungs- und Ausgabeeinrichtung für Flüssigkeiten
Storage and dispensing device for a liquid product

(30) Priorité: 04.09.2001 FR 0111424
(43) Date de publication de la demande: 19.03.2003
(73) Titulaire: L'OREAL, 75008 Paris (FR)
(72) Inventeur: Gueret, Jean-Louis, 75016 Paris (FR)
(74) Mandataire: Tanty, François

(56) Documents cités:
- DE-A- 4 241 137
- FR-A- 789 959
- FR-A- 969 390
- FR-A- 2 574 760
- GB-A- 2 328 433
- US-A- 4 420 098
- US-A- 4 878 604
- US-A- 5 509 551
- US-A- 5 582 315
- US-A- 6 073 757

## Description

La présente invention concerne les dispositifs de conditionnement et de distribution d'un produit liquide ou pulvérulent, notamment un produit cosmétique ou de soin, par exemple un lait corporel, une huile de démaquillage, un shampooing, un savon liquide ou un produit capillaire.

On connaît par US 4 412 634 un dispositif de distribution comportant une tête de distribution rotative pouvant tourner par rapport à un support destiné à se visser sur le col d'un récipient. La tête tourne autour d'un axe géométrique de rotation confondu avec l'axe du col et comporte un canal de sortie d'axe longitudinal perpendiculaire à l'axe géométrique de rotation. Du produit est susceptible de stagner dans le canal de sortie de la tête de distribution en l'absence d'utilisation, ce qui n'est pas souhaitable notamment s'il s'agit d'un produit susceptible de former un résidu solide en séchant.

On connaît par US 4 420 098 un récipient comportant en partie supérieure un soufflet et un dispositif de distribution tel que celui décrit dans le brevet US 4 412 634, la tête de distribution tournant autour d'un axe géométrique de rotation vertical. Un tube plongeur est relié à un dispositif permettant de réaliser un mélange d'air et de produit, de manière à distribuer une mousse. Un tel récipient n'est pas adapté à recevoir un capot de protection de la tête de distribution. De plus, son esthétique diffère sensiblement de celle des récipients conventionnels auxquels les consommateurs sont habitués. Enfin, un volume important du récipient est occupé par de l'air au détriment du produit, ce qui est susceptible d'être mal perçu par certains consommateurs.

Le brevet US 4 878 604 décrit un dispositif de distribution, selon le préambule de la revendication 1, comportant une tête de distribution pouvant tourner autour d'un axe géométrique de rotation vertical, comportant un canal de sortie ayant une portion intérieure horizontale et une portion terminale légèrement inclinée vers le bas. Du produit est susceptible de s'accumuler dans la portion horizontale. De plus, ce dispositif de distribution n'est pas adapté à recevoir un capot de protection de la tête de distribution.

On connaît encore des dispositifs de conditionnement et de distribution qui comportent un récipient muni en partie supérieure d'une pompe comprenant un bouton-poussoir ayant un canal de sortie horizontal. Le bouton-poussoir peut être immobilisé en position de fermeture en étant enfoncé dans le corps de pompe puis tourné autour d'un axe géométrique de rotation vertical.

De tels dispositifs n'offrent pas entière satisfaction, pour plusieurs raisons.

Tout d'abord, il est nécessaire pour distribuer une quantité importante de produit d'actionner à plusieurs reprises le bouton-poussoir, sauf à équiper le récipient d'une pompe délivrant une quantité importante de produit à chaque pression sur le bouton-poussoir, mais alors la quantité délivrée peut s'avérer excessive dans certains cas.

Par ailleurs, la surface d'appui du bouton-poussoir sur laquelle l'utilisateur exerce une poussée est relativement éloignée, au repos, du corps du récipient, compte tenu de l'amplitude de déplacement du bouton-poussoir. Dans le cas où le récipient présente une contenance importante, il devient difficile d'actionner la pompe de la même main que celle qui tient le récipient.

En outre, pour amener le bouton-poussoir en position de fermeture, l'utilisateur doit distribuer une dose de produit, qui n'est pas toujours utilisée.

Enfin, lorsque le bouton-poussoir est relâché, du produit peut demeurer dans le canal de sortie du bouton-poussoir, couler sur le récipient et le souiller.

Il existe un besoin pour bénéficier d'un dispositif de conditionnement et de distribution remédiant à tout ou partie des inconvénients mentionnés ci-dessus.

L'invention vise à répondre à ce besoin.

L'invention a pour objet un nouveau dispositif de conditionnement et de distribution d'un produit liquide ou pulvérulent comportant un récipient à volume variable, un tube plongeur et une tête de distribution pouvant prendre au moins une position de distribution dans laquelle une communication est établie entre un orifice de sortie et l'intérieur du récipient et une position de fermeture dans laquelle ladite communication est interrompue, la distribution du produit s'effectuant en réponse à une réduction du volume intérieur du récipient.

L'invention selon la revendication 1, est caracterisée en ce que, la tête de distribution est rotative, pouvant tourner autour d'un axe géométrique de rotation. L'axe géométrique de rotation peut être non vertical et non horizontal lorsque le récipient est posé sur une surface plane horizontale.

Cela permet de modifier l'inclinaison de l'orifice de sortie en tournant la tête de distribution, afin de diminuer le risque que du produit ne soit retenu dans un canal de sortie de la tête de distribution.

Cela peut également permettre de fixer plus facilement un capot de protection, comme cela sera expliqué plus loin.

Le récipient peut être dépourvu de pompe et l'utilisateur peut distribuer seulement la quantité de produit nécessaire en cessant de faire diminuer le volume intérieur du récipient dès que la quantité souhaitée est atteinte.

Selon un aspect de l'invention, correspondant à une réalisation particulière, la paroi du récipient est élastiquement déformable, de sorte que le récipient peut reprendre sa forme initiale une fois relâché par l'utilisateur. Lorsque le récipient est relâché, le produit contenu dans le canal de sortie de la tête de distribution est réaspiré vers le récipient, ce qui évite que du produit ne sèche ou ne s'oxyde.

Dans une réalisation particulière, la section intérieure du tube plongeur est choisie de telle sorte qu'au moment où le récipient reprend sa forme initiale après avoir distribué du produit, le récipient étant sensiblement plein, le tube plongeur soit rempli d'air sur une majeure partie de sa longueur. Ainsi, en cas de pression accidentelle sur le récipient, on évite une sortie non voulue de produit.

La tête de distribution comportant un canal de sortie, au moins une partie de ce canal de sortie peut être dirigée vers le haut lorsque la tête de distribution est dans la position de fermeture, par exemple la partie terminale. Le canal de sortie peut être défini par un bec, par exemple. Ainsi, une quantité résiduelle de produit, éventuellement présente dans le canal de sortie, ne s'écoule pas vers l'extérieur mais vers l'intérieur de la tête distribution, et ne risque pas de souiller le récipient.

L'axe géométrique de rotation peut s'étendre dans un plan vertical, obliquement vers le haut et vers le côté de la partie terminale du canal de sortie, lorsque la tête de distribution est en position de distribution et que le récipient repose sur une surface plane horizontale. L'axe géométrique de rotation peut faire un angle non nul, inférieur ou égal à 45 degrés, avec la verticale, par exemple. La partie terminale du canal de sortie peut être inclinée vers le haut de plus de 10 degrés par rapport à l'horizontale, par exemple, lorsque la tête de distribution est en position de fermeture et que le récipient repose sur une surface plane horizontale.

La tête de distribution peut être excentrée par rapport à la partie supérieure du récipient et tourner par rapport à un support, en étant par exemple excentrée par rapport à une partie de ce support qui sert au montage sur le corps du récipient. En position de distribution, le canal de sortie débouchant à l'extérieur par au moins un orifice de sortie, la verticale passant par l'orifice de sortie peut ne pas intersecter au moins la partie supérieure du récipient tandis qu'en position de fermeture, la verticale passant par l'orifice de sortie peut intersecter le récipient. Ainsi, l'utilisateur peut accéder facilement à l'espace situé sous l'orifice de sortie pour recueillir le produit distribué.

Selon un aspect de l'invention, correspondant à une réalisation particulière, on passe de la position de distribution à la position de fermeture par une rotation d'un demi-tour de la tête de distribution, autour dudit axe géométrique de rotation. Cette rotation d'un demi-tour peut se faire dans n'importe quel sens, par exemple.

Selon un autre aspect de l'invention, correspondant également à une réalisation particulière, le canal de sortie de la tête de distribution est dirigé vers le bas lorsque la tête de distribution est en position de distribution. Cela peut permettre d'éviter d'avoir à incliner le récipient pour distribuer du produit, et peut faciliter le vidage du récipient.

Le dispositif peut comporter un capot de protection apte à se fixer sur le récipient lorsque la tête de distribution est en position de fermeture. Nombre de dispositifs connus, à pompe, sont dépourvus de capot de protection en raison de l'encombrement du bouton-poussoir. L'utilisation d'un capot de protection peut permettre de simplifier la structure de la tête de distribution, car cette dernière peut, sans crainte de fuite de produit, ne pas être bloquée par des moyens de verrouillage en position de fermeture, à la différence des boutons-poussoir de nombreux dispositifs connus. Enfin, notamment lorsque la tête de distribution comporte un bec dirigé vers le haut en position de fermeture, la tête de distribution peut être facilement logée à l'intérieur d'un capot de protection, relativement peu encombrant. En particulier, le capot et la tête de distribution peuvent être agencés de telle sorte que le capot ne puisse pas se monter sur le récipient lorsque la tête de distribution est en position de distribution.

La tête de distribution peut tourner par rapport à un support qui peut être rapporté sur le corps du récipient ou réalisé d'un seul tenant avec celui-ci. Lorsque le support est rapporté sur le corps du récipient, il peut être fixé par encliquetage ou être vissé sur celui-ci, par exemple, afin de permettre éventuellement de réutiliser la tête de distribution.

La tête de distribution peut être fixée par encliquetage ou par tout autre moyen sur ledit support.

Le support peut comporter au moins un relief (en saillie ou en creux) permettant à l'utilisateur de positionner précisément la tête de distribution dans au moins une position prédéterminée, par exemple la position de distribution et/ou la position de fermeture. En particulier, le support peut comporter au moins un bossage et la tête de distribution au moins deux couples de nervures, les nervures de chaque couple étant aptes à se positionner de part et d'autre du bossage lorsque la tête de distribution est dans la position correspondant à ces nervures, de distribution ou de fermeture. Le franchissement par l'une des nervures précitées du bossage constitue un point dur perceptible par l'utilisateur, lequel est ainsi assuré du positionnement correct de la tête de distribution. Le franchissement du bossage par l'une des nervures peut s'accompagner également, le cas échéant, d'un clic sonore.

Le tube plongeur peut être fixé sur un support par rapport auquel la tête de distribution tourne, ou en variante être solidaire du corps du récipient, notamment lorsque la tête de distribution est montée sur un support apte à être rapporté de manière amovible sur le corps du récipient, ce dernier pouvant être rempli de produit et fermé par un bouchon amovible.

Le tube plongeur peut communiquer avec la tête de distribution de manière à éviter un mélange d'air avec le produit circulant dans le tube plongeur et éviter la formation de mousse.

Le récipient peut présenter une forme générale aplatie, définissant deux grandes faces qui peuvent être par exemple planes ou bombées et sur lesquelles l'utilisateur peut appuyer pour distribuer du produit. En variante, ou additionnellement, le récipient peut comporter au moins un soufflet permettant de créer une surpression à l'intérieur du récipient, pour faire remonter du produit dans le tube plongeur et la tête de distribution et le distribuer.

Dans une réalisation particulière, la tête de distribution étant rotative, cette dernière peut être déplacée dans une direction parallèle à son axe géométrique de rotation, pour passer d'une position dans laquelle l'orifice de sortie est isolé de l'intérieur du récipient à une position dans laquelle l'orifice de sortie peut communiquer avec l'intérieur du récipient, et réciproquement.

Toujours dans une réalisation particulière, la tête de distribution peut être déplacée dans une direction parallèle à son axe géométrique de rotation pour passer d'une position verrouillée dans laquelle la tête de distribution ne peut pas tourner par rapport au récipient à une position déverrouillée dans laquelle la tête de distribution peut tourner par rapport au récipient, et réciproquement. Ainsi, il est possible par exemple de verrouiller la tête de distribution en position de fermeture ou de distribution.

Dans une réalisation particulière, le récipient comporte une cavité permettant de passer la main sous l'orifice de sortie de la tête de distribution, lorsque cette dernière est en position de distribution. Dans une telle réalisation, la verticale passant par l'orifice de sortie peut intersecter le récipient, notamment sa partie inférieure, lorsque la tête de distribution est en position de distribution.

Le récipient peut être conformé pour pouvoir loger un dispositif de conditionnement et d'application autonome.

Selon un aspect invention, correspondant à une réalisation particulière, la contenance du récipient est comprise entre 150 et 600 ml, étant par exemple supérieure ou égale à 200 ml, voire supérieure à 300 ml, voire encore supérieure ou égale à 400 ml.

Dans une réalisation particulière, la tête de distribution peut passer de la position de fermeture à la position de distribution par une position intermédiaire permettant un équilibrage de la pression entre l'extérieur et l'intérieur du récipient. L'équilibrage de la pression peut s'effectuer au travers d'un micro-orifice.

Un dispositif selon la revendication 1 peut être plus compact qu'un récipient à soufflet en partie supérieure tel que décrit dans le brevet US 4 420 098 précité.

Dans une réalisation particulière, la tête de distribution peut être rotative et configurée, le cas échéant, pour pouvoir être déplacée dans une direction parallèle à son axe géométrique de rotation, pour passer d'une position dans laquelle l'orifice de sortie est isolé de l'intérieur du récipient à une position dans laquelle l'orifice de sortie communique avec l'intérieur du récipient, et réciproquement.

D'autres caractéristiques et avantages de la présente invention ressortiront à la lecture de la description détaillée qui va suivre, d'exemples de mise en oeuvre non limitatifs, et à l'examen du dessin annexé, sur lequel :
- la figure 1 représente un dispositif de conditionnement et de distribution selon un exemple de mise en oeuvre de l'invention, la tête de distribution étant en position de fermeture,
- la figure 2 représente le dispositif de la figure 1, la tête de distribution étant en position de distribution,
- la figure 3 est une coupe axiale schématique de la tête de distribution et de son support,
- la figure 4 représente une variante de réalisation de la tête de distribution,
- la figure 5 représente un dispositif de conditionnement et d'application autonome, logé dans le récipient,
- la figure 6 représente le dispositif de la figure 5, ouvert,
- la figure 7 représente une variante de réalisation du récipient,
- la figure 8 représente, pour comparaison, une tête de distribution, qui ne forme pas partie de l'invention,
- la figure 9 représente de manière schématique et partielle un récipient comportant un soufflet,
- la figure 10 représente une autre variante de réalisation de la tête de distribution,
- la figure 11 est une coupe schématique axiale d'une variante de la tête de distribution de la figure 3 et de son support,
- la figure 12 est une vue en coupe transversale schématique et partielle selon XII-XII de la figure 11,
- la figure 13 est une coupe schématique et partielle selon XIII-XIII de la figure 12,
- les figures 14 et 16 sont des vues analogues à la figure 12 correspondant à d'autres positions de la tête de distribution de la figure 11, et
- la figure 15 est une coupe schématique et partielle selon XV-XV de la figure 14.

On a représenté à la figure 1 un dispositif 1 de conditionnement et de distribution conforme à un premier exemple de mise en oeuvre de l'invention. Ce dispositif 1 comporte un récipient 2 destiné à contenir un produit liquide, ce dernier pouvant avoir une consistance plus ou moins visqueuse. Le récipient 2 peut contenir par exemple un lait corporel, un shampooing, un savon liquide, une huile de démaquillage, un produit capillaire, cette liste n'étant pas limitative. La contenance du récipient 2 est par exemple comprise entre 150 et 600 ml, étant égale à 400 ml environ dans l'exemple de réalisation décrit. Le récipient 2 est stable lorsque sa paroi de fond repose sur une surface plane horizontale.

Le corps du récipient 2 est réalisé avec une paroi souple, éventuellement transparente, par exemple en polyéthylène, en polychlorure de vinyle, en polyéthylène téréphtalate ou en polyamide, cette liste n'étant pas limitative. Le corps du récipient 2 est réalisé avec une section transversale non circulaire, généralement oblongue, ce qui définit deux grandes faces bombées 2a sur lesquelles l'utilisateur peut appuyer pour comprimer élastiquement le corps du récipient 2 et diminuer son volume intérieur, afin de distribuer du produit, comme cela sera détaillé plus loin. Lorsque le corps du récipient 2 est relâché, il retourne à sa forme initiale. Le corps du récipient 2 peut être réalisé par soufflage.

Le récipient comporte un support 3 rapporté sur la partie supérieure du corps du récipient. Une tête de distribution 4 comportant un bec 7 définissant un canal de sortie 19 apparent sur la figure 3, avec une partie terminale 19a et un orifice de distribution 9 à son extrémité, peut tourner relativement au support 3. La tête de distribution 4 est représentée en position de fermeture sur la figure 1 et en position de distribution sur la figure 2. La tête de distribution 4 est généralement excentrée par rapport à un axe médian du corps du récipient.

Le support 3 comporte à sa base une surface 5 qui permet de fixer avec friction sur le récipient 2 un capot de protection 6, lorsque la tête de distribution 4 est en position de fermeture. La tête de distribution 4 est configurée de telle sorte qu'elle empêche la mise en place du capot 6 lorsqu'elle est en position de distribution.

La tête de distribution 4 peut communiquer, en position de distribution, avec un tube plongeur 8 s'étendant jusqu'au fond du récipient 2, comme on peut voir sur les figures 1 et 2.

Dans l'exemple de réalisation décrit, la tête de distribution 4 peut tourner autour d'un axe géométrique de rotation X faisant un angle i non nul avec la verticale, s'étendant obliquement vers le haut et vers le côté opposé au bec 7, lorsque la tête de distribution est en position de fermeture.

La tête de distribution 4 peut être amenée de la position de fermeture à la position de distribution, ou réciproquement, par une rotation de 180 degrés autour de l'axe X. Dans l'exemple illustré, cette rotation peut avoir lieu dans n'importe quel sens mais on ne sort pas du cadre de la présente invention en munissant le support et la tête de distribution de moyens qui n'autorisent qu'un seul sens de rotation pour passer de la position de fermeture à la position de distribution.

Dans la position de distribution, la verticale Y passant par l'orifice de sortie 9 est décalée du récipient 2 et n'intersecte pas ce dernier. Ainsi, l'utilisateur n'est pas gêné par le récipient 2 pour recueillir le produit distribué par le bec 7.

Comme on peut le voir sur la figure 3, le support 3 comporte une paroi 11, cylindrique de révolution autour de l'axe X, fermée en partie supérieure et communiquant intérieurement à son extrémité inférieure avec un embout 12 servant au montage du tube plongeur 8. Un bourrelet annulaire 14 est réalisé sur la surface radialement extérieure de la paroi 11 et la tête de distribution 4 comporte une jupe de montage 15 qui est pourvue en partie inférieure d'une gorge annulaire 16 venant s'encliqueter sur le bourrelet 14. La paroi 11 est traversée par un orifice radial 18 qui se situe diamétralement à l'opposé du canal intérieur 19 lorsque la tête de distribution 4 est en position de fermeture. Ainsi, lorsque la tête de distribution 4 est tournée d'un demi-tour pour être amenée en position de distribution, le canal de sortie 19 débouche en regard de l'orifice 18, et communique avec ce dernier, ce qui permet au produit contenu dans le récipient de gagner l'orifice de sortie 9 lorsque l'utilisateur comprime le récipient pour faire remonter du produit dans le tube plongeur 8. L'ajustement entre la paroi 11 et la jupe de montage 15 est serré, de telle sorte qu'en position de distribution, le produit traversant l'orifice 18 passe en totalité dans le canal de sortie 19 et lorsque la tête de distribution 4 est en position de fermeture, l'orifice 18 est fermé de manière sensiblement étanche par la jupe de montage 15. Bien entendu, on ne sort pas du cadre de la présente invention en réalisant autrement les moyens qui permettent de faire communiquer le canal de sortie et l'intérieur du récipient lorsque la tête de distribution est en position de distribution et d'isoler le canal de sortie de l'intérieur du récipient lorsque la tête de distribution est en position de fermeture, par exemple en utilisant d'autres formes de boisseau.

Le support 3 comporte une paroi transversale 21 sur laquelle se raccordent la paroi 11 et l'embout 12. Cette paroi transversale 21 s'étend obliquement, perpendiculairement à l'axe X, et présente un relief constitué par un bossage 23, destiné à coopérer avec des couples de nervures 24 et 25 réalisées sur la tête de distribution 4, lorsque cette dernière est en position de fermeture ou de distribution. Plus précisément, en position de fermeture, le bossage 23 se loge entre les deux nervures 24. L'utilisateur peut sentir le franchissement du bossage 23 par les nervures 24. De même, lorsque la tête de distribution 4 est en position de distribution, le bossage 23 se loge entre les deux nervures 25.

Le support 3 comporte une jupe intérieure d'étanchéité 27 qui vient s'appliquer de manière étanche sur un col excentré du corps du récipient 2.

Le support 3 peut être fixé de multiples manières sur le corps du récipient, par exemple par encliquetage au moyen de nervures 28. Le support 3 peut être, dans une variante non illustrée, réalisé d'un seul tenant avec le corps du récipient. Dans une autre variante qui sera décrite plus loin, la tête de distribution tourne par rapport à un support qui peut être fixé de manière amovible sur le corps du récipient.

Pour utiliser le dispositif 1, l'utilisateur amène la tête de distribution 4 en position de distribution et appuie sur les faces 2a pour faire remonter le produit dans le tube plongeur 8 et dans le canal de sortie 19. Une fois la quantité souhaitée distribuée, l'utilisateur relâche le récipient et ce dernier reprend sa forme initiale. Le retour à la forme initiale s'accompagne d'une aspiration du produit contenu dans le canal de sortie 19 et dans le tube plongeur 8, le produit retournant dans le récipient, et d'une reprise d'air. Le tube plongeur 8 est purgé du produit qu'il contient. La section intérieure du tube plongeur, dont le diamètre intérieur est par exemple de l'ordre de 1,5 mm, peut être suffisamment faible pour que le produit ne remonte pas de lui même dans le tube plongeur 8 sitôt que le récipient a repris sa forme initiale. La tête de distribution 4 peut ensuite être amenée en position de fermeture, de sorte qu'une éventuelle quantité résiduelle de produit présente à l'intérieur du canal de sortie 19 s'écoule vers l'intérieur dudit canal au lieu de goutter à l'extérieur.

La tête de distribution peut encore être réalisée de manière à pouvoir être déplacée parallèlement à l'axe X, comme illustré sur la figure 4. Sur cette figure, on a représenté une tête de distribution 4' qui peut être tirée en éloignement de son support 3' ou repoussée contre ce dernier. Lorsque la tête 4' est repoussée contre le support 3', elle coopère avec des reliefs de ce dernier et elle est bloquée en rotation. Lorsque la tête 4' est tirée, elle peut être entraînée en rotation pour être amenée de la position de fermeture à la position de distribution, et réciproquement.

En variante, ou additionnellement, le mouvement de la tête de distribution parallèlement à l'axe de rotation peut s'accompagner de l'ouverture ou de la fermeture d'un passage permettant de faire communiquer le canal de sortie avec l'intérieur du récipient.

Dans une réalisation non illustrée, notamment lorsque le produit est pulvérulent, la tête de distribution peut être déplacée en translation pour passer de la position de fermeture à la position de distribution et réciproquement.

La partie inférieure du récipient 2 peut être conformée pour recevoir un applicateur ou un dispositif de conditionnement et d'application autonome 100, comme représenté à la figure 5. Ce dispositif 100, représenté en position ouverte sur la figure 6, comporte une première partie 101 et une seconde partie 102 qui peut délimiter avec la première partie 101 un volume fermé. La seconde partie 102 est solidaire d'un applicateur 103 en matériau poreux compressible, apte à absorber un produit versé dans la cavité formée par la première partie 101. L'applicateur 103 peut être configuré de telle sorte que dans la position de fermeture, il soit, au moins en partie, comprimé à l'intérieur du volume fermé. A chaque ouverture du dispositif, après détente du matériau poreux, ce dernier peut contenir sensiblement tout le produit conditionné dans le dispositif. La cavité formée par la première partie 101 peut être remplie en utilisant la tête de distribution 4 précédemment décrite.

Bien entendu, on peut donner de nombreuses formes au récipient, notamment à son corps, sans sortir du cadre de la présente invention. A titre d'exemple, on a représenté sur la figure 7 un récipient équipé en partie supérieure d'une tête de distribution 4 telle que décrite précédemment mais qui diffère du récipient 2 par le fait qu'il présente une cavité 110 permettant de ménager un espace pour la main de l'utilisateur, à l'aplomb de l'orifice de sortie 9, lorsque la tête de distribution est en position de distribution.

Pour comparaison, on a représenté sur la figure 8 une tête de distribution 4" qui ne forme pas partie partie de l'invention, qui peut pivoter par rapport à un support 3" autour d'un axe géométrique de rotation horizontal lorsque le récipient repose sur une surface plane horizontale. En position de distribution, le bec 7" de la tête de distribution 4" est dirigé vers le bas et en position de fermeture, correspondant à la figure 8, le bec 7" est dirigé vers le haut.

On peut encore réaliser autrement les moyens qui permettent de faire varier le volume intérieur du récipient pour distribuer du produit. En particulier, on peut par exemple réaliser le récipient avec un soufflet 120, comme illustré sur la figure 9.

Par ailleurs, on peut prévoir un brise-jet ou réducteur de section dans le canal de sortie ou ailleurs sur le trajet du produit.

La tête de distribution peut être rotative par rapport à un support qui peut être fixé de manière amovible sur un corps de récipient, comme on va maintenant le décrire en référence à la figure 10.

Sur cette figure, on a représenté un ensemble 130 constitué d'une tête de distribution 140 et d'un support 150. La tête de distribution 140 est identique à la tête de distribution 4 précédemment décrite. Le support 150 diffère du support 3 précédemment décrit notamment par la présence d'une jupe de montage 151 filetée intérieurement, apte à se visser sur un col 161 d'un corps de récipient 160. Un insert 162 servant à la fixation d'un tube plongeur 8 est introduit dans le col 161. Le support 150 comporte un embout 153 apte à s'engager de manière étanche dans un conduit 164 au fond de l'insert 162, lorsqu'il est vissé sur le col 161.

Le corps de récipient 160 peut être livré avec l'insert 162, rempli de produit et fermé par un capuchon amovible 170, représenté en traits discontinus sur la figure 10.

Après enlèvement du capuchon 170, le support 150 est vissé sur le corps du récipient et la tête de distribution 140 peut ensuite être utilisée de la même manière que la tête de distribution 4 précédemment décrite.

On a représenté sur les figures 11 à 16 une variante de réalisation de la tête de distribution de la figure 3, permettant un équilibrage de la pression à l'intérieur du récipient avec l'extérieur lors de la rotation de la tête.

La paroi transversale 21 du support 3 est percée d'un micro orifice 40 permettant la communication entre l'intérieur du récipient et l'espace intérieur 41 de la tête de distribution.

La paroi transversale 21 comporte une jupe cylindrique 42 pourvue de deux fentes diamétralement opposées 43 et 44 ainsi que l'on peut le voir sur les figures 12 à 16.

Les fentes 43 et 44 ont une hauteur inférieure à celle de la jupe 42.

La tête de distribution est pourvue d'une jupe cylindrique 50, en contact étanche avec la jupe 42 en position de fermeture de l'ensemble.

La jupe 50 est pourvue sur une partie de sa hauteur de deux fentes 51 et 52 diamétralement opposées.

En position de fermeture, comme illustré aux figures 11 à 13, les jupes 42 et 50 forment étanchéité, les fentes 43 et 44 ne se trouvant pas en face des fentes 51 et 52.

En tournant la tête de distribution 4 par rapport au support 3, par exemple dans le sens des aiguilles d'une montre comme illustré, on passe par une position intermédiaire illustrée aux figures 14 et 15, où les fentes 43 et 44 se trouvent en face respectivement des fentes 51 et 52.

Dans cette position intermédiaire, une communication est établie entre le récipient et l'extérieur au moyen du micro-orifice 40 et des fentes 43, 44 et 51, 52.

Le passage d'air éventuel résultant de cette communication permet d'équilibrer la pression intérieure du récipient et la pression extérieure, et d'éviter une sortie inattendue du produit à l'arrivée en position de distribution, en cas de surpression à l'intérieur du récipient en position de fermeture.

Si on continue à tourner dans le sens des aiguilles d'une montre, on arrive à la position de distribution illustrée à la figure 16. La jupe 50 a effectué une rotation de 180° par rapport à la position de fermeture. Les fentes 43 et 44 ne sont plus en correspondance avec les fentes 51 et 52, mais elles pourraient l'être dans un mode de réalisation non illustré, sans gêner la montée du produit dans le tube si le micro-orifice 40 est suffisamment petit.

La tête de distribution peut prendre d'autres formes encore que celles qui viennent d'être décrites, sans que l'on sorte du cadre de la présente invention telle que revendiquée ci-après. A cet égard, le terme "tête" ne doit pas être interprété limitativement mais au contraire avoir une portée très large et couvrir tous types d'organes de distribution.

## Revendications

1. Dispositif de conditionnement et de distribution (1) d'un produit liquide ou pulvérulent, comportant:
- un récipient à volume variable,
- un tube plongeur (8) et
- une tête de distribution (4 ; 4' ; 4" ; 140), comportant un orifice de sortie, pouvant prendre au moins une position de distribution dans laquelle une communication est établie entre l'orifice de sortie et l'intérieur du récipient, et une position de fermeture dans laquelle ladite communication est interrompue, la distribution du produit s'effectuant en réponse à une réduction du volume intérieur du récipient, **caractérisé en ce que** la tête de distribution peut tourner autour d'un axe géométrique de rotation (X) non vertical et non horizontal lorsque le récipient est posé sur une surface plane horizontale.

2. Dispositif selon la revendication 1, **caractérisé par le fait que** la section intérieure du tube plongeur est choisie de telle sorte qu'au moment où le récipient reprend sa forme initiale après avoir distribué du produit, le récipient étant sensiblement plein, le tube plongeur soit rempli d'air sur une majeure partie de sa longueur.

3. Dispositif selon l'une des revendications précédentes, **caractérisé par le fait qu'**il est dépourvu de pompe.

4. Dispositif selon l'une quelconque des revendications précédentes, **caractérisé par**le fait que dans la position de fermeture, au moins une partie (19a) d'un canal de sortie (19) est dirigée vers le haut.

5. Dispositif selon la revendication précédente, **caractérisé par le fait que** le canal de sortie présente une partie terminale (19a) dirigée vers le haut, lorsque la tête de distribution est en position de fermeture.

6. Dispositif selon la revendication précédente, **caractérisé par le fait que** l'axe géométrique de rotation (X) s'étend dans un plan vertical, obliquement vers le haut et vers le côté de la partie terminale (19a) du canal de sortie, lorsque la tête de distribution est en position de distribution.

7. Dispositif selon l'une quelconque des revendications précédentes, **caractérisé par le fait que** l'axe géométrique de rotation (X) fait un angle (i) non nul, inférieur ou égal à 45 degrés, avec la verticale, lorsque le récipient (2) repose sur une surface plane horizontale.

8. Dispositif selon l'une quelconque des revendications précédentes, **caractérisé par le fait que** la tête de distribution tourne par rapport à un support (3 ; 3').

9. Dispositif selon la revendication précédente, **caractérisé par le fait que** la tête de distribution (4) est excentrée par rapport à la partie supérieure du corps du récipient.

10. Dispositif selon l'une quelconque des revendications précédentes, **caractérisé par le fait qu'**en position de distribution, la verticale (Y) passant par l'orifice de sortie (9) n'intersecte pas au moins la partie supérieure du récipient (2) tandis qu'en position de fermeture, la verticale (Y) passant par l'orifice de sortie intersecte le récipient.

11. Dispositif selon l'une quelconque des revendications précédentes, **caractérisé par le fait que** l'on passe de la position de distribution à la position de fermeture par une rotation d'un demi-tour de la tête de distribution (4) autour dudit axe géométrique de rotation (X).

12. Dispositif selon l'une quelconque des revendications précédentes, **caractérisé par le fait qu'**un canal de sortie (19) de la tête de distribution est dirigé vers le bas lorsque la tête de distribution (4) est en position de distribution.

13. Dispositif selon l'une quelconque des revendications précédentes, **caractérisé par le fait qu'**il comporte un capot de protection (6) apte à se fixer sur le récipient (2) lorsque la tête de distribution (4) est en position de fermeture.

14. Dispositif selon la revendication précédente, **caractérisé par le fait que** le capot de protection et la tête de distribution sont agencés de telle sorte que le capot ne puisse pas se monter sur le récipient lorsque la tête de distribution est en position de distribution.

15. Dispositif selon l'une quelconque des revendications précédentes, **caractérisé par le fait que** la tête de distribution (4 ; 140) tourne par rapport à un support (3 ; 150) rapporté sur le corps du récipient.

16. Dispositif selon la revendication précédente, **caractérisé par le fait que** le support (3 ; 150) est fixé par encliquetage ou est vissé sur le corps du récipient.

17. Dispositif selon l'une quelconque des revendications 1 à 14, **caractérisé par le fait que** la tête de distribution tourne par rapport à un support réalisé d'un seul tenant avec le corps du récipient.

18. Dispositif selon l'une quelconque des revendications précédentes, **caractérisé par le fait que** la tête de distribution (4 ; 140) est fixée par encliquetage sur un support (3 ; 150).

19. Dispositif selon l'une quelconque des revendications précédentes, **caractérisé par le fait que** la tête de distribution tourne par rapport à un support (3) qui comporte au moins un relief (23) permettant de positionner la tête de distribution dans une position prédéterminée, par exemple la position de distribution ou la position de fermeture.

20. Dispositif selon la revendication précédente, **caractérisé par le fait que** le support (3) permet de positionner précisément la tête de distribution (4) à la fois dans la position de fermeture et dans la position de distribution.

21. Dispositif selon l'une quelconque des deux revendications immédiatement précédentes, **caractérisé par le fait que** le support comporte au moins un bossage (23) et la tête de distribution au moins deux couples de nervures (24 ; 25), les nervures de chaque couple étant aptes à se positionner de part et d'autre dudit bossage (23) lorsque la tête de distribution est dans la position de distribution ou de fermeture.

22. Dispositif selon l'une quelconque des revendications précédentes, **caractérisé par le fait que** le tube plongeur (8) est fixé sur un support (3) par rapport auquel la tête de distribution tourne.

23. Dispositif selon l'une quelconque des revendications 1 à 21, **caractérisé par le fait que** le tube plongeur (8) est solidaire du corps du récipient, la tête de distribution (140) étant montée sur un support (150) apte à être rapporté de manière amovible sur le corps du récipient (160).

24. Dispositif selon l'une quelconque des revendications précédentes, **caractérisé par le fait que** la paroi du récipient est élastiquement déformable, de telle sorte que le récipient puisse reprendre sa forme initiale une fois relâché par l'utilisateur.

25. Dispositif selon l'une quelconque des revendications précédentes, **caractérisé par le fait que** le récipient présente une forme générale aplatie, définissant deux grandes faces (2a) sur lesquelles l'utilisateur peut appuyer pour distribuer du produit.

26. Dispositif selon l'une quelconque des revendications précédentes, **caractérisé par le fait que** le récipient comporte un soufflet (120) permettant de faire varier son volume intérieur.

27. Dispositif selon la revendication 1, **caractérisé par le fait que** la tête de distribution (4') peut être déplacée dans une direction parallèle à son axe géométrique de rotation, pour passer d'une position dans laquelle l'orifice de sortie est isolé de l'intérieur du récipient à une position dans laquelle l'orifice de sortie communique avec l'intérieur du récipient, et réciproquement.

28. Dispositif selon l'une quelconque des revendications précédentes, **caractérisé par le fait que** la tête de distribution peut être déplacée dans une direction parallèle à son axe géométrique de rotation pour passer d'une position verrouillée dans laquelle la tête de distribution ne peut pas tourner par rapport au récipient à une position déverrouillée dans laquelle la tête de distribution peut tourner par rapport au récipient, et réciproquement.

29. Dispositif selon l'une quelconque des revendications précédentes, **caractérisé par le fait que** le récipient comporte une cavité (110) permettant de passer la main sous l'orifice de sortie de la tête de distribution, lorsque cette dernière est en position de distribution.

30. Dispositif selon l'une quelconque des revendications précédentes, **caractérisé par le fait que** le récipient est conformé pour pouvoir loger un dispositif de conditionnement et d'application (100) autonome.

31. Dispositif selon l'une quelconque des revendications précédentes, **caractérisé par le fait que** la contenance du récipient (2) est comprise entre 150 et 600 ml.

32. Dispositif selon la revendication précédente, **caractérisé par le fait que** la contenance du récipient est supérieure ou égale à 400 ml.

33. Dispositif selon l'une quelconque des revendications précédentes, **caractérisé par le fait que** la tête de distribution passe de la position de fermeture à la position d'ouverture par une position intermédiaire permettant un équilibrage de la pression entre l'extérieur et l'intérieur du récipient.

34. Dispositif selon l'une quelconque des revendications précédentes, **caractérisé par le fait qu'**il comporte un micro-orifice (40) débouchant à l'intérieur du récipient au-dessus du produit.

## Patentansprüche

1. Vorrichtung (1) zum Verpacken und Auftragen eines flüssigen oder pulverförmigen Produkts, umfassend:
- einen Behälter mit veränderlichem Volumen,
- ein Tauchrohr (8) und
- einen Abgabekopf (4; 4'; 4"; 140), der eine Austrittsöffnung aufweist und mindestens eine Abgabestellung, in der zwischen der Austrittsöffnung und dem Inneren des Behälters eine Verbindung hergestellt ist, und eine Verschlussstellung einnehmen kann, in der diese Verbindung unterbrochen ist, wobei die Abgabe des Produkts als Antwort auf eine Verkleinerung des Innenvolumens des Behälters stattfindet, **dadurch gekennzeichnet, dass** der Abgabekopf sich um eine geometrische Drehachse (X) drehen kann, die nicht vertikal und nicht horizontal ist, wenn der Behälter auf einer ebenen horizontalen Fläche steht.

2. Vorrichtung nach Anspruch 1, **dadurch gekennzeichnet, dass** der Innenquerschnitt des Tauchrohrs so gewählt ist, dass zu dem Zeitpunkt, zu dem der Behälter, nachdem er Produkt abgegeben hat, seine Anfangsform wieder annimmt, wobei der Behälter im wesentlichen voll ist, das Tauchrohr auf einem größeren Teil seiner Länge mit Luft gefüllt ist.

3. Vorrichtung nach einem der vorhergehenden Ansprüche, **dadurch gekennzeichnet, dass** sie nicht mit einer Pumpe versehen ist.

4. Vorrichtung nach einem der vorhergehenden Ansprüche, **dadurch gekennzeichnet, dass** in der Verschlussstellung mindestens ein Teil (19a) eines Austrittskanals (19) nach oben gerichtet ist.

5. Vorrichtung nach dem vorhergehenden Anspruch, **dadurch gekennzeichnet, dass** der Austrittskanal einen Endteil (19a) aufweist, der nach oben gerichtet ist, wenn der Abgabekopf in Verschlussstellung ist.

6. Vorrichtung nach dem vorhergehenden Anspruch, **dadurch gekennzeichnet, dass** die geometrische Drehachse (X) sich in einer vertikalen Ebene schräg nach oben und auf die Seite des Endteils (19a) des Austrittskanals zu erstreckt, wenn der Abgabekopf in der Abgabestellung ist.

7. Vorrichtung nach einem der vorhergehenden Ansprüche, **dadurch gekennzeichnet, dass** die geometrische Drehachse (X) mit der Vertikalen einen Winkel (i) von nicht null bildet, der kleiner als oder gleich 45° ist, wenn der Behälter (2) auf einer ebenen horizontalen Fläche steht.

8. Vorrichtung nach einem der vorhergehenden Ansprüche, **dadurch gekennzeichnet, dass** der Abgabekopf sich bezüglich eines Halters (3; 3') dreht.

9. Vorrichtung nach dem vorhergehenden Anspruch, **dadurch gekennzeichnet, dass** der Abgabekopf (4) bezüglich des oberen Teils des Körpers des Behälters exzentrisch ist.

10. Vorrichtung nach einem der vorhergehenden Ansprüche, **dadurch gekennzeichnet, dass** die durch die Austrittsöffnung (9) laufende Vertikale (Y) in der Abgabestellung mindestens den oberen Teil des Behälters (2) nicht schneidet, während die durch die Austrittsöffnung laufende Vertikale (Y) in der Verschlussstellung den Behälter schneidet.

11. Vorrichtung nach einem der vorhergehenden Ansprüche, **dadurch gekennzeichnet, dass** man von der Abgabestellung durch eine Drehung des Abgabekopfs (4) um eine halbe Umdrehung um diese geometrische Drehachse (X) in die Verschlussstellung übergeht.

12. Vorrichtung nach einem der vorhergehenden Ansprüche, **dadurch gekennzeichnet, dass** der Austrittskanal (19) des Abgabekopfs nach unten gerichtet ist, wenn der Abgabekopf (4) in der Abgabestellung ist.

13. Vorrichtung nach einem der vorhergehenden Ansprüche, **dadurch gekennzeichnet, dass** sie eine Schutzkappe (6) aufweist, die auf dem Behälter (2) befestigt werden kann, wenn der Abgabekopf (4) in der Verschlussstellung ist.

14. Vorrichtung nach dem vorhergehenden Anspruch, **dadurch gekennzeichnet, dass** die Schutzkappe und der Abgabekopf so ausgebildet sind, dass die Kappe nicht auf dem Behälter montiert werden kann, wenn der Abgabekopf in der Abgabestellung ist.

15. Vorrichtung nach einem der vorhergehenden Ansprüche, **dadurch gekennzeichnet, dass** der Abgabekopf (4; 140) sich bezüglich eines auf dem Körper des Behälters angebrachten Halters (3; 150) dreht.

16. Vorrichtung nach dem vorhergehenden Anspruch, **dadurch gekennzeichnet, dass** der Halter (3; 150) auf dem Körper des Behälters durch Einklinken befestigt oder aufgeschraubt ist.

17. Vorrichtung nach einem der Ansprüche 1 bis 14, **dadurch gekennzeichnet, dass** der Abgabekopf sich bezüglich eines Halters dreht, der mit dem Körper des Behälters einstückig ausgeführt ist.

18. Vorrichtung nach einem der vorhergehenden Ansprüche, **dadurch gekennzeichnet, dass** der Abgabekopf (4; 140) auf einem Halter (3; 150) durch Einklinken befestigt ist.

19. Vorrichtung nach einem der vorhergehenden Ansprüche, **dadurch gekennzeichnet, dass** der Abgabekopf sich bezüglich eines Halters (3) dreht, der mindestens eine Erhebung (23) aufweist, die die Positionierung des Abgabekopfs in einer vorbestimmten Stellung, beispielsweise in der Abgabestellung oder in der Verschlussstellung, gestattet.

20. Vorrichtung nach dem vorhergehenden Anspruch, **dadurch gekennzeichnet, dass** der Halter die genaue Positionierung des Abgabekopfs (4) sowohl in der Verschlussstellung als auch in der Abgabestellung gestattet.

21. Vorrichtung nach einem der beiden unmittelbar vorhergehenden Ansprüche, **dadurch gekennzeichnet, dass** der Halter mindestens eine Erhebung (23) und der Abgabekopf mindestens zwei Paare von Rippen (24; 25) aufweist, wobei die Rippen jedes Paares in der Lage sind, sich zu beiden Seiten dieser Erhebung (23) zu positionieren, wenn der Abgabekopf in der Abgabe- oder Verschlussstellung ist.

22. Vorrichtung nach einem der vorhergehenden Ansprüche, **dadurch gekennzeichnet, dass** das Tauchrohr (8) an einem Halter (3) befestigt ist, bezüglich dessen der Abgabekopf sich dreht.

23. Vorrichtung nach einem der Ansprüche 1 bis 21, **dadurch gekennzeichnet, dass** das Tauchrohr (8) mit dem Körper des Behälters fest verbunden ist, wobei der Abgabekopf (140) auf einem Halter (150) montiert ist, der an dem Körper des Behälters (160) lösbar angebracht werden kann.

24. Vorrichtung nach einem der vorhergehenden Ansprüche, **dadurch gekennzeichnet, dass** die Wand des Behälters elastisch verformbar ist, so dass der Behälter, wenn er von dem Benutzer losgelassen wird, wieder seine Anfangsform annehmen kann.

25. Vorrichtung nach einem der vorhergehenden Ansprüche, **dadurch gekennzeichnet, dass** der Behälter eine abgeflachte allgemeine Form besitz, die zwei große Seiten (2a) bildet, auf die der Benutzer drücken kann, um Produkt abzugeben.

26. Vorrichtung nach einem der vorhergehenden Ansprüche, **dadurch gekennzeichnet, dass** der Behälter einen Balg (120) aufweist, der es gestattet, sein Innenvolumen sich ändern zu lassen.

27. Vorrichtung nach Anspruch 1, **dadurch gekennzeichnet, dass** der Abgabekopf (4') in einer zu seiner geometrischen Drehachse parallelen Richtung bewegt werden kann, um von einer Stellung, in der die Austrittsöffnung vom Inneren des Behälters isoliert ist, in eine Stellung überzugehen, in der die Austrittsöffnung mit dem Inneren des Behälters verbunden ist, und umgekehrt.

28. Vorrichtung nach einem der vorhergehenden Ansprüche, **dadurch gekennzeichnet, dass** der Abgabekopf in einer zu seiner geometrischen Drehachse parallelen Richtung bewegt werden kann, um von einer verriegelten Stellung, in der der Abgabekopf sich bezüglich des Behälters nicht drehen kann, in eine entriegelte Stellung überzugehen, in der der Abgabekopf sich bezüglich des Behälters drehen kann, und umgekehrt.

29. Vorrichtung nach einem der vorhergehenden Ansprüche, **dadurch gekennzeichnet, dass** der Behälter einen Hohlraum (110) aufweist, der es gestattet, die Hand unter die Austrittsöffnung des Abgabekopfs zu bringen, wenn dieser in der Abgabestellung ist.

30. Vorrichtung nach einem der vorhergehenden Ansprüche, **dadurch gekennzeichnet, dass** der Behälter ausgebildet ist, um eine autonome Verpackungs- und Abgabevorrichtung (100) aufzunehmen.

31. Vorrichtung nach einem der vorhergehenden Ansprüche, **dadurch gekennzeichnet, dass** das Fassungsvermögen des Behälters (2) zwischen 150 und 600 ml beträgt.

32. Vorrichtung nach dem vorhergehenden Anspruch, **dadurch gekennzeichnet, dass** das Fassungsvermögen des Behälters größer als oder gleich 400 ml ist.

33. Vorrichtung nach einem der vorhergehenden Ansprüche, **dadurch gekennzeichnet, dass** der Abgabekopf von der Verschlussstellung in die Öffnungsstellung über eine Zwischenstellung übergeht, die einen Ausgleich des Drucks zwischen dem Äußeren und dem Inneren des Behälters gestattet.

34. Vorrichtung nach einem der vorhergehenden Ansprüche, **dadurch gekennzeichnet, dass** sie eine Mikroöffnung (40) aufweist, die oberhalb des Produkts in das Innere des Behälters mündet.

## Claims

1. A device (1) for packaging and dispensing a fluid in liquid or powder form, the device comprising:
- a variable-volume receptacle;
- a dip tube (8); and
- a dispenser head (4; 4'; 4"; 140), including an outlet orifice, capable of occupying at least a dispensing position in which communication is established between an outlet orifice and the inside of the receptacle, and a closed position in which said communication is interrupted, the fluid being dispensed in response to the inside volume of the receptacle being reduced, the device being **characterized in that** the dispenser head is rotatable about an axis of rotation (X) that is not vertical and not horizontal when the receptacle is placed on a horizontal plane surface.

2. A device according to claim 1, **characterized by** the fact that the inside section of the dip tube is selected in such a manner that when the receptacle returns to its initial shape after dispensing fluid, and when the receptacle is substantially full, the dip tube is filled with air over a major fraction of its length.

3. A device according to any preceding claim, **characterized by** the fact that it does not have a pump.

4. A device according to any preceding claim, **characterized by** the fact that at least a portion (19a) of the outlet channel (19) points upwards when in the closed position.

5. A device according to the preceding claim, **characterized by** the fact that the outlet channel has an end portion (19a) that points upwards when the dispenser head is in the closed position.

6. A device according to the preceding claim, **characterized by** the fact that the axis of rotation (X) extends in a vertical plane, obliquely upwards and towards the end portion (19a) of the outlet channel when the dispenser head is in the dispensing position.

7. A device according to any preceding claim, **characterized by** the fact that the axis of rotation (X) makes a non-zero angle (i) of not more than 45° relative to the vertical when the receptacle (2) is standing on a horizontal plane surface.

8. A device according to any preceding claim, **characterized by** the fact that the dispenser head is turnable relative to a support (3; 3').

9. A device according to the preceding claim, **characterized by** the fact that the dispenser head (4) is off-center relative to the top portion of the body of the receptacle.

10. A device according to any preceding claim, **characterized by** the fact that, while in the dispensing position, a vertical line (Y) passing through the outlet orifice (9) does not intersect at least the top portion of the receptacle (2), and while in the closed position, the vertical line (Y) passing through the outlet orifice intersects the receptacle.

11. A device according to any preceding claim, **characterized by** the fact that the dispenser head (4) is moved from its dispensing position to its closed position by being turned through half a turn about said axis of rotation (X).

12. A device according to any preceding claim, **characterized by** the fact that an outlet channel (19) of the dispenser head is directed downwards when the dispenser head (4) is in the dispensing position.

13. A device according to any preceding claim, **characterized by** the fact that it includes a protective cap (6) suitable for fixing on the receptacle (2) when the dispenser head (4) is in the closed position.

14. A device according to the preceding claim, **characterized by** the fact that the protective cap and the dispenser head are arranged in such a manner that the cap cannot be mounted on the receptacle when the dispenser head is in the dispensing position.

15. A device according to any preceding claim, **characterized by** the fact that the dispenser head (4; 140) is turnable relative to a support (3; 150) fitted to the body of the receptacle.

16. A device according to the preceding claim, **characterized by** the fact that the support (3; 150) is fixed to the body of the receptacle by snap-fastening or by being screwed thereon.

17. A device according to any one of claims 1 to 14, **characterized by** the fact that the dispenser head is turnable relative to a support made integrally with the body of the receptacle.

18. A device according to any preceding claim, **characterized by** the fact that the dispenser head (4; 140) is fixed to a support (3; 150) by snap-fastening.

19. A device according to any preceding claim, **characterized by** the fact that the dispenser head is turnable relative to a support (3) which includes at least one portion in relief (23) enabling the dispenser head to be positioned in a predetermined position, e.g. the dispensing position or the closed position.

20. A device according to the preceding claim, **characterized by** the fact that the support (3) enables the dispenser head (4) to be positioned accurately both in the closed position and in the dispensing position.

21. A device according to either one of the two immediately preceding claims, **characterized by** the fact that the support includes at least one projection (23) and the dispenser head includes at least two pairs of ribs (24; 25), the ribs in each pair being suitable for taking up positions on either side of said projection (23) when the dispenser head is in the dispensing position or in the closed position.

22. A device according to any preceding claim, **characterized by** the fact that the dip tube (8) is fixed to a support (3) relative to which the dispenser head is turnable.

23. A device according to any one of claims 1 to 21, **characterized by** the fact that the dip tube (8) is secured to the body of the receptacle, the dispenser head (140) being mounted on a support (150) suitable for being removably fitted to the receptacle body (160).

24. A device according to any preceding claim, **characterized by** the fact that the wall of the receptacle is elastically deformable so that the receptacle is capable of returning to its initial shape once released by the user.

25. A device according to any preceding claim, **characterized by** the fact that the receptacle is generally flat in shape, defining two major faces (2a) suitable for being squeezed together by the user in order to dispense the fluid.

26. A device according to any preceding claim, **characterized by** the fact that the receptacle includes a bellows (120) enabling its inside volume to be varied.

27. A device according to claim 1, **characterized by** the fact that the dispenser head (4') is movable in a direction parallel to its axis of rotation, to pass from a position in which the outlet orifice is isolated from the inside receptacle to a position in which the outlet orifice is in communication with the inside of the receptacle, and vice versa.

28. A device according to any preceding claim, **characterized by** the fact that the dispenser head is movable in a direction parallel to its axis of rotation to pass from a locked position in which the dispenser head cannot be turned relative to the receptacle to an unlocked position in which the dispenser head is free to turn relative to the receptacle, and vice versa.

29. A device according to any preceding claim, **characterized by** the fact that the receptacle has a cavity (110) enabling a hand to be passed beneath the outlet orifice of the dispenser head when the dispenser head is in its dispensing position.

30. A device according to any preceding claim, **characterized by** the fact that the receptacle is shaped to be capable of receiving an independent packaging and applicator device (100).

31. A device according to any preceding claim, **characterized by** the fact that the volume of the receptacle (2) lies in the range 150 ml to 600 ml.

32. A device according to the preceding claim, **characterized by** the fact that the volume of the receptacle is greater than or equal to 400 ml.

33. A device according to any preceding claim, **characterized by** the fact that the dispenser head passes from the closed position to the open position via an intermediate position for balancing the pressures outside and inside the receptacle.

34. A device according to any preceding claim, **characterized by** the fact that it includes a micro-orifice (40) opening out to the inside the receptacle above the substance.
